# FASCICULE DE BREVET EUROPEEN

(11) **EP 0 161 127 B1**
(45) Date de publication et mention de la délivrance du brevet: **12.09.1990**
(21) Numéro de dépôt: 85400517.0
(22) Date de dépôt: 18.03.1985
(51) Int. Cl.: H01Q 3/20

(54) **Antenne plate à balayage mécanique rapide**
Flache Antenne mit schneller mechanischer Abtastung
Plane antenna with fast mechanical scan

(30) Priorité: 23.03.1984 FR 8404552
(43) Date de publication de la demande: 13.11.1985
(73) Titulaire: THOMSON-CSF, 75008 Paris (FR)
(72) Inventeur: Roger, Joseph, F-75379 Paris Cedex 08 (FR); Pourailly, Jean-Louis, F-75379 Paris Cedex 08 (FR)
(74) Mandataire: Lepercque, Jean

(56) Documents cités:
- DE-A- 1 937 583
- DE-C- 882 430
- FR-A- 1 269 316
- FR-A- 1 370 602
- GB-A- 745 038

## Description

L'invention concerne une antenne plate à balayage mécanique rapide et notamment une antenne plate à balayage dans un plan par la fréquence et, dans l'autre plan, par balayage mécanique rapide. Cette antenne présente l'avantage de ne présenter aucune pièce mobile visible pour un observateur.

Dans le cas où l'on désire surveiller une portion de territoire déterminée, on utilise une antenne dont on connaît les angles de balayage en azimut et en site. Ce type d'antenne peut être utilisé notamment dans les radars appelés "radar anti- mortier" permettant d'observer une partie d'un champ de bataille.

De telle antennes utilisent des systèmes de balayages électroniques dans les deux plans et sont de ce fait d'un coût élevé. Ces systèmes nécessitent en effet un déphaseur électronique à l'entrée de chaque élément rayonnant. Ils nécessitent également un dispositif de répartition d'alimentation entre les déphaseurs. Par ailleurs, les déphaseurs doivent faire l'objet d'un réglage précis, toujours délicat à réaliser.

On connaît néanmoins une antenne à balayage mécanique décrite dans le document FR 1 269 316 dans lequel le réseau d'antenne reçoit l'onde à émettre par un coupleur directif. Cependant de dispositif présente les inconvénients d'avoir un angle de balayage faible et d'être difficile à mettre en oeuvre.

L'invention fournit une antenne radar plate peu coûteuse, n'utilisant pas de déphaseur à diodes ou à ferrites, ne présentant donc pas de pertes comme les déphaseurs électroniques.

L'invention concerne donc une antenne plate à balayage mécanique comprenant une source d'émission émettant un faisceau divergent sur un dispositif collimateur lequel transmet un faisceau collimaté de direction de polarisation linéaire déterminée, à un réseau d'émission constitué de réseaux linéaires dispersifs, dont la direction de rayonnement dépend de la fréquence émise, comportant en outre:
-deux moyens de guidage (3, 4) plans et parallèles disposés de part et d'autre du faisceau collimaté, parallèles à la direction de polarisation linéaire du faisceau, et délimitant un milieu de guidage du faisceau; et
-un dispositif de réflexion orientable disposé entre les deux moyens de guidage plans, le dispositif de réflexion étant un miroir plan dont le plan de réflexion est perpendiculaire aux plans des moyens de guidage, caractérisée en ce que la hauteur du miroir est inférieure à la distance séparant les deux plaques de guidage de telle façon qu'il n'y ait pas de frottement entre le miroir et les plaques de guidage; et par
-des moyens de transition situés entre le miroir et le réseau d'émission et comprenant des lignes hyperfréquences de longueurs électriques égales évitant toute perte d'énergie et assurant la conservation des phases entre le miroir et le réseau d'émission.
-la figure 1, représente une vue isométrique d'une antenne utilisée par l'invention,
-les figures 2 à 5 représentent des vues explicatives de l'antenne de la figure 1,
-la figure 6 représente une variante de réalisation de l'antenne selon la figure 1,
-la figure 7 représente une antenne selon l'invention,
-les figures 8 à 10 représentent une autre variante de réalisation de l'antenne radar selon l'invention.

En se reportant à la figure 1, on va décrire la constitution de l'antenne radar en replaçant chaque élément constitutif dans un trièdre trirectangle Oxyz.

Cette antenne radar comporte une source d'émission 1. Cette source d'émission pourra être un cornet d'émission monopulse.

La source d'émission 1 émet un faisceau divergent 10 selon une direction parallèle à l'axe Ox. Ce faisceau est reçu par un dispositif collimateur 2 du type lentille collimatrice qui émet un faisceau 11 collimaté. Deux plaques planes 3 et 4 en matériau conducteur, parallèles au plan xOy, permettent de guider les faisceaux 10 et 11.

Entre les plaques 3 et 4 est disposée une plaque réflectrice ou miroir 6 permettant de réfléchir, par sa face 7, le faisceau 11, dans une direction sensiblement perpendiculaire à la direction du faisceau 11, aux entrées d'un réseau dispersif plan 8. Le réseau 8 est constitué par la juxtaposition de lignes rayonnantes dispersives parallèles à Oy et dont la direction de rayonnement dépend de la fréquence émise.

Selon un mode de réalisation, le réseau 8 est constitué de guides à fentes, tel que le guide 80, disposés selon un plan xOy et comportant des fentes d'émission 81. Ce type de guide est bien connu dans la technique. Le réseau 8 émet un faisceau rayonnant dans une direction portée par un cône d'axe Oy et dont l'angle au sommet varie avec la fréquence.

Le miroir 6 est mobile autour d'un axe 9. Elle peut tourner comme indiqué par les flèches F1 et F2, autour de cet axe. La hauteur h de cette plaque est inférieure à la distance d séparant les deux plaques 3 et 4 de telle façon qu'il n'y ait pas frottement entre le miroir 6 et les plaques 3 et 4.

Par ailleurs, la direction de polarisation E de l'onde plane 11 est parallèle à l'axe Oy c'est-à-dire transverse et parallèle aux plaques de guidage 3 et 4. Dans ces conditions, le jeu existant entre le miroir 6 et les plaques 3 et 4 ne donne pas lieu à des pertes d'énergie. L'interstice résiduel constitue en espace guidé à "la coupure", compte-tenu de la longueur d'onde de l'énergie se propageant entre les plaques 3 et 4, donc interdisant la propagation au-delà du miroir 6.

Lorsque le miroir 6 est incliné de rr/4 radians par rapport à la direction du faisceau 11, comme cela est représenté sur les figures 2 et 4, le faisceau transmis au réseau dispersif 8 est sensiblement équiphase. La direction du faisceau émis est à l'intersection du cône d'axe Oy précédemment décrit et d'un cône d'axe Ox d'angle au sommet dépendant de la position du miroir 6. L'angle de l'inclinaison du miroir 6 et rt/4 radians correspond à un angle au sommet de rr/2 radians, donc un cône dégénéré confondu avec le plan yOz.

Lorsqu'on donne au miroir 6, une position différente de rt/4 radians par rapport à la direction du faisceau 11, comme cela est représenté sur les figures 3 ou 5, on établit un gradient de phase le long de la face d'entrée du réseau dispersif 8 et on introduit un déphasage entre les différentes ondes fournis aux différentes lignes rayonnantes du réseau dispersif 8. En donnant un mouvement d'oscillation à la plaque réflectrice 6, l'angle au sommet du cône, précédemment décrit, varie.

Dans ces conditions, les variations de l'angle au sommet du premier cône décrit (variations de fréquences) permettent un premier type de balayage qui sera utilisé comme balayage en site, et les variations de l'angle au sommet du deuxième cône décrit (balayage mécanique par inclinaison du miroir 6) permettent un deuxième type de balayage utilisé alors comme balayage en gisement.

L'antenne permet ainsi un balayage en site grâce à l'agilité en fréquences du système et le balayage en gisement est dû à l'oscillation du miroir 6 entre les plaques 3 et 4.

A titre d'exemple, on peut envisager une zone de balayage en site de l'ordre de 15 degrés en utilisant une bande de fréquences située autour de 9000 MHz. En ce qui concerne le balayage en gisement, une rotation de ±25 degrés du miroir 6, par exemple, permet d'obtenir un balayage de ±50 degrés, ce qui convient parfaitement.

Il est à noter que selon les figures 1 à 5, l'axe d'articulation 9 a été placé le plus près possible du réseau dispersif 8 pour que le glissement transversal de l'onde plane réfléchi soit le plus faible possible. Cette disposition permet de limiter l'accroissement de la longueur du réseau à 10% environ pour les déflexions choisies. Il est bien évident que l'axe pourrait être situé en un endroit différent de celui choisi, on obtiendrait alors un rendement inférieur.

La fréquence d'oscillation du miroir 6 et donc du balayage en gisement sera à titre d'exemple situé entre 2 et 3 Hz, et pourra atteindre 10 Hz en réalisant un équipage mobile très léger, du type mécanique résonnant, pour le miroir 6.

L'antenne ainsi réalisée est donc extrêmement plate. Vue de l'extérieur, bien qu'il y ait un balayage mécanique entre les plaques 3 et 4, l'ensemble est fixe ce qui garantit sa discrétion.

Selon une variante de réalisation telle que représentée par la figure 6, la source d'émission 1 et le dispositif collimateur 2 peuvent être montés entre deux plaques 12 et 13 accolées, en position de fonctionnement de l'antenne, aux plaques 3 et 4 guidant le faisceau 11 dans la zone d'oscillation du miroir 6. Un axe d'articulation 20 relie la plaque 12 à la plaque 3. Il est donc possible de replier l'ensemble plaques 12, 13, source d'émission 1 et dispositif collimateur 2, en dessous de la plaque de guidage 3, ce qui faclilitera la manutention et le transport de l'antenne.

Il est à noter que le réseau 8 de guides 80 est disposé de telle façon que les ouvertures d'entrée de chaque guide aient leur grand côté perpendiculaire aux plans des plaques 3 et 4 et donc leur petit côté parallèle à ces plans. Dans ces conditions, l'adaptation à l'entrée du réseau peut se faire sans intermédiaire compliqué, la polarisation de l'onde incidente étant alors perpendiculaire à la direction longitudinale des guides à ±20° près par exemple et également perpendiculaire aux grands côtés de ces mêmes guides.

Selon l'invention, entre les plaques de guidage 3 et 4, et le réseau plan dispersif 8 sont prévus des moyens de couplage appelés ligne de transition 14. Cette ligne de transition permet de retransmettre au réseau dispersif 8 toute l'énergie réfléchie par le miroir 6. Pour des raisons detechnolo- gie, la face d'entrée du réseau dispersif 8 peut avoir des dimensions différentes de celles du faisceau réfléchi. Il peut également y avoir des discontinuités entre des lignes rayonnantes du réseau 8. Dans ces conditions la ligne de transition est réalisée sous forme d'un répartiteur équiphase 14, comme représenté sur la figure 7. Ce répartiteur équiphase assure que la distance parcourue entre la sortie des plans de guidage 3 et 4, et l'entrée du réseau 8 est la même en tout point du faisceau. Ce qui est représenté sur la figure 7 par des liaisons plus ou moins ondulées selon le parcours adopté. Ce répartiteur equi- phase assure ainsi une conservation des phases tel qu'imposé par la réflexion sur le miroir 6.

Selon une variante de l'invention l'espace guidé 5, compris entre les plaques de guidage 3 et 4, est muni d'un matériau diélectrique comme cela est représenté sur les figures 8 à 10.

Par exemple, les plaques 3 et 4 sont munies de plaques de diélectrique 15 et 16. Entre les plaques 15 et 16 est laissé un espace vide 17 d'épaisseur f destiné à recevoir le miroir 6. L'épaisseur du miroir 6 a donc une épaisseur e inférieure à l'épaisseur f pour permettre une oscillation autour de l'axe 9.

La constante diélectrique globale de l'ensemble plaques 15, 16 et espace 17 est supérieure à l'unité.

La largeur b du miroir 6 est au moins égale à la longueur d'onde guidée dans le milieu diélectrique de telle façon qu'il y ait coupure et que l'onde ne se propage pas au-delà du miroir 6.

L'avantage de la variante ainsi décrite réside dans le fait qu'on peut diminuer les dimensions de l'antenne. De plus à angle de balayage gisement équivalent, on peut diminuer l'amplitude d'oscillation du miroir 6 ce qui est important du point de vue mécanique.

## Revendications

1. Antenne plate à balayage mécanique comprenant une source d'émission (1) émettant un faisceau divergent (10) sur un dispositif collimateur (2) lequel transmet un faisceau collimaté (11) de direction de polarisatiion (E) linéaire déterminée, à un réseau d'émission (8) constitué de réseaux linéaires dispersifs (80), dont la direction de rayonnement dépend de la fréquence émise, et comportant en outre:
-deux moyens de guidage (3, 4) plans et parallèles disposés de part et d'autre du faisceau collimaté (11) parallèles à la direction de polarisation (E) linéaire du faisceau, et délimitant un milieu de guidage (5) du faisceau; et
-un dispositif de réflexion (6) orientable disposé entre les deux moyens de guidage plans (3 et 4), le dispositif de réflexion étant un miroir plan (6) dont le plan de réflexion (7) est perpendiculaire aux plans des moyens de guidage (3, 4);
caractérisée en ce que la hauteur (h) du miroir est inférieure à la distance (d) séparant les deux plaques de guidage (3, 4) de telle façon qu'il n'y ait pas de frottement entre le miroir (6) et les plaques de guidage (3, 4); et par
-des moyens de transition (14; Fig. 7) situés entre le miroir (6) et les réseau d'émission (8) et comprenant des lignes hyperfréquences (14) de longueurs électriques égales et assurant la conservation des phases entre le miroir (6) et le réseau d'émission (8).

2. Antenne selon l'une des revendication 1, caractérisée en ce que le miroir (6) est articulé selon un axe d'articulation (9) perpendiculaire aux deux plaques de guidage (3, 4).

3. Antenne selon la revendication 1, caractérisée en ce que l'axe d'articulation (9) de miroir (6) est situé au bord du faisceau collimaté (11) le plus proche du réseau d'émission (8).

4. Antenne selon la revendication 1, caractérisée en ce que le milieu de guidage (5) est constitué d'un matériau dont la constante diélectrique globale est supérieure à l'unité.

5. Antenne selon l'une des revendication 1, caractérisée en ce que le dispositif de réflexion comporte une lame conductrice (6) orientable dont la dimension (b) transversale et parallèle aux plans des moyens de guidage (3, 4) est au moins égale à la longueur d'onde guidée dans le milieu diélectrique composite.

6. Antenne selon la revendication 5, caractérisée en ce que le milieu de guidage (5) comporte une lame d'air plane (17) parallèle aux moyens de guidage dans laquelle est placé la lame conductrice (6), et de dimensions telles qu'elle permet la rotation de la lame conductrice.

7. Antenne selon la revendication 6, caractérisée en ce que l'espace plan (17) a les mêmes dimensions selon le plan parallèle aux moyens de guidage, que la lame conductrice (6).

8. Antenne selon l'une des revendication 7, selon laquelle l'épaisseur de la lame conductrice (6) est telle que l'épaisseur du diélectrique située de part et d'autre de la lame conductrice ne permet pas la propagation de l'énergie de part et d'autre de la lame.

9. Antenne selon l'une des revendications 1 à 6, caractérisée en ce qu'elle comporte une première et une deuxième plaque de guidage (12 et 13), encadrant la source d'émission (1) et le dispositif collimateur (2) et permettant de guider les faisceaux émis (10 et 11); une troisième et une quatrième plaque de guidage (3 et 4), disposées respectivement dans le prolongement des première et deuxième plaques de guidage, encadrant le miroir (6) et guidant le faisceau (11); un axe d'articulation reliant lesdites première et troisième plaques (12 et 3) et permettant de replier l'ensemble constitué par les première et deuxième plaques (12 et 13) ainsi que la source (1) et le dispositif collimateur (2), sur la troisième plaque 3.

10. Antenne selon la revendication 1, caractérisée en ce que le dispositif de réflexion (6) possède une position moyenne dans laquelle il réfléchit le faisceau collimaté (11) dans une direction sensiblement perpendiculaire à sa direction d'incidence et qu'il pivote de part et d'autre de cette position moyenne.

## Patentansprüche

1. Flachantenne mit mechanischer Abtastung, mit einer Sendequelle (1), die einen divergierenden Strahl (10) auf eine Kollimationsvorrichtung (2) abstrahlt, welche einen parallelisierten Strahl (11) mit bestimmter linearer Polarisationsrichtung (E) an ein Sendenetz (8) überträgt, das aus linearen Zerstreuungsnetzen (80) besteht, deren Strahlungsrichtung von der ausgesandten Frequenz abhängt, wobei die Antenne weiter aufweist:
-zwei flache und parallele Führungsmittel (3, 4), die zu beiden Seiten des parallelisierten Strahls (11) parallel zur linearen Polarisationsrichtung (E) des Strahls angeordnet sind und ein Medium (5) zu Führung des Strahl begrenzen, und
-eine ausrichtbare Reflexionsvorrichtung (6) zwischen den beiden flachen Führungsmitteln (3 und 4), wobei die Reflexionsvorrichtung ein Flachspiegel (6) ist, dessen Reflexionsebene (7) senkrecht zu den Ebenen der Führungsmittel steht,
dadurch gekennzeichnet, daß die Höhe (h) des Spiegels kleiner als der die beiden Führungsplatten (3, 4) trennende Abstand (d) ist, derart, daß keine Reibung zwischen dem Spiegel (6) und den Führungsplatten (3, 4) entsteht, und daß Übergangsmittel (14; Fig 7) zwischen dem Spiegel (6) und dem Sendenetz (8) vorhanden sind und Mikrowellenleitungen (14) gleicher elektrischen Länge aufweisen, die die Aufrechterhaltung der Phasenlage zwischen dem Spiegel (6) und dem Sendenetz (8) sichern.

2. Antenne nach Anspruch 1 oder 2, dadurch gekennzeichnet, daß der Spiegel (6) um eine Schwenkachse (9) schwenkbar ist, die senkrecht zu den beiden Führungsplatten (3, 4) steht.

3. Antenne nach Anspruch 1, dadurch gekennzeichnet, daß sich die Schwenkachse (9) des Spiegel (6) am dem Sendenetz (8) am nächsten liegenden Rand des parallelisierten Strahls (11) befindet.

4. Antenne nach Anspruch 1, dadurch gekennzeichnet, daß das Führungsmedium (5) aus einem Stoff besteht, dessen globale Dielektrizitätskonstante größer als Eins ist.

5. Antenne nach Anspruch 1 oder 6, dadurch gekennzeichnet, daß die Reflexionsvorrichtung eine orientierbare leitende Lamelle (6) aufweist, deren zu den Ebenen der Führungsmittel (3, 4) quer und parallel verlaufende Abmessung (b) mindestens gleich der Länge der im zusammengesetzten dielektrischen Medium geführten Welle ist.

6. Antenne nach Anspruch 5, dadurch gekennzeichnet, daß das Führungsmedium (5) eine ebene, parallel zu den Führungsmitteln verlaufende Luftschicht (17) aufweist, in welcher die leitende Lamelle (6) angeordnet ist, wobei die Abmessungen der Luftschicht eine Drehbewegung der leitendem Lamelle zulassen.

7. Antenne nach Anspruch 6, dadurch gekennzeichnet, daß der flache Raum (17) in der zu den Führungsmitteln parallelen Ebene die gleichen Abmessungen wie die leitende Lamelle (6) besitzt.

8. Antenne nach einem der Ansprüche 7, 8 oder 9, wonach die Dicke der leitenden Lamelle (6) so bemessen ist, daß die Dicke des zu beiden Seiten der Lamelle angeordneten Dielektrikums die Energieausbreitung zu beiden Seiten der Lamelle nicht zuläßt.

9. Antenne nach einem der Ansprüche 1 bis 6, dadurch gekennzeichnet, daß sie folgende Komponenten aufweist: eine erste und eine zweite Führungsplatte (12 und 13), welche die Sendequelle (1) und die Kollimationsvorrichtung (2) einrahmen und die Führung des ausgesandten Strahlen (10 und 11) ermöglichen, eine dritte und eine vierte Führungsplatte (3 und 4), welche in der Verlängerung der ersten bzw. der zweiten Führungsplatte angeordnet sind, den Spiegel (6) einrahmen und den Strahl (11) führen, und eine Schwenkachse, welche die erste und dritte Platte (12 und 3) miteinander verbindet und ein Umfalten der aus der ersten und der zweiten Platte (12 und 13) sowie aus der Quelle (1) und der Kollimationsvorrichtung (2) bestehenden Gesamtheit auf die dritte Platte (3) ermöglicht.

10. Antenne nach Anspruch 1, dadurch gekennzeichnet, daß es für die Reflexionsvorrichtung (6) eine mittlere Position gibt, in der sie den parallelisierten Strahl (11) in eine Richtung wirft, die im wesentlichen senkrecht zu ihrer Einfallsrichtung steht, und daß die Reflexionsvorrichtung um diese mittlere Position herum schwenkbar ist.

## Claims

1. Plane antenna allowing a mechanical scan and comprising an emission source (1) adapted to transmit a divergent beam (10) onto a collimating device (2), which transmits a collimated beam (11) having a predetermined linear direction of polarization (E), to a transmission network (8), which is constituted of dispersive linear networks (80), whose direction of radiation depends upon the transmission frequency, the antenna further comprising:
-two plane and parallel guide means (3, 4) disposed on either side of the collimated beam (11) parallel to the direction of the linear polarization (E) of the beam and delimiting a guide medium (5) for the beam; and
-an adjustable reflexion device (6) disposed between the two plane guide means (3 and 4), the reflexion device being a plane mirror (6), whose reflexion plane (7) is perpendicular to the planes of the guide means (3, 4);
characterized in that the height (h) of the mirror is inferior to the distance (d) which separates the two guide plates (3,4), such that no friction occurs between the mirror (6) and the guide plates (3, 4); and in that transition means (14, Fig. 7) are provided and placed between the mirror (6) and the transmission network (8) and comprise microwave guides (14) of equal electric length, adapted to ensure the phases between the mirror (6) and the transmission network (8) to remain unaltered.

2. An antenna according to claim 1 or 2, characterized in that the mirror (6) is articulated along an axis of articulation (9) extending perpendicularly to the two guide plates (3, 4).

3. An antenna according to claim 1, characterized in that the axis of articulation (9) of the mirror (6) is placed at the edge of the collimated beam (11) which is nearest to the transmission network.

4. An antenna according to claim 1, characterized in that the guide medium (5) is constituted of a substance whose global dielectric constant is greater than one.

5. An antenna according to claim 1 or 6, characterized in that the reflexion device comprises an adjustable conducting blade (6), whose dimension (b) extending transversally and parallel to the planes of the guide means (3,4) is at least equal to the length of the guided wave in the opposite dielectric medium.

6. An antenna according to claim 5, characterized in that the guide medium (5) comprises a plane layer (17) of air disposed parallel to the guide means, the conducting blade (6) being disposed therein, said layer having dimensions such as to allow for the rotation of the conducting blade.

7. An antenna according to claim 6, characterized in that the plane space (17) has the same dimensions along the plane extending parallel to the guide means as the conducting blade (6).

8. An antenna according to any one of the claims 7, 8 or 9, according to which the thickness of the conducting blade (6) is chosen such that the thickness of the dielectric placed on both sides of the conducting blade does not allow for the propagation of energy on both sides of the blade.

9. An antenna according to any one of the claims 1 to 6, characterized in that it comprises a first and second guide plate (12 and 13), framing the emission source (1) and the collimating device (2) and allowing to guide the transmitted beams (10 and 11); a third and fourth guide plate (3 and 4) extendingly disposed after the first and second guide plate respectively, framing the mirror (6) and guiding the beam (11); an axis of articulation connecting said first and third plates (12 and 3) and allowing to fold the assembly constituted of the first and second plates (12 and 13) and of as the source (1) and the collimating device (2) onto the third plate (3).

10. An antenna according to claim 1, characterized in that the reflexion device (6) has a mean position, in which it reflects the collimated beam (11) into a direction which is substantially perpendicular to its incident direction, and pivots to both sides of said mean position.
